# EUROPÄISCHE PATENTSCHRIFT

(11) **EP 2 185 820 B1**
(45) Veröffentlichungstag und Bekanntmachung des Hinweises auf die Patenterteilung: **10.04.2019**
(21) Anmeldenummer: 08785677.9
(22) Anmeldetag: 22.08.2008
(51) Int. Cl.: F04B 39/06, F04B 39/12

(54) **KOMPAKTER TROCKENLAUFENDER KOLBENVERDICHTER**
COMPACT DRY-RUNNING PISTON COMPRESSOR
COMPRESSEUR COMPACT À PISTON SEC

(30) Priorität: 06.09.2007 DE 102007042318
(43) Veröffentlichungstag der Anmeldung: 19.05.2010
(73) Patentinhaber: KNORR-BREMSE Systeme für Nutzfahrzeuge GmbH, 80809 München (DE); KNORR-BREMSE Systeme für Schienenfahrzeuge GmbH, 80809 München (DE)
(72) Erfinder: MELLAR, Jörg, 85652 Pliening (DE); HARTL, Michael, 82008 Unterhaching (DE)
(74) Vertreter: Mattusch, Gundula
(86) Internationale Anmeldenummer: PCT/EP2008/006916
(87) Internationale Veröffentlichungsnummer: WO 2009/033556

(56) Entgegenhaltungen:
- CH-A- 504 621
- DD-A1- 238 645
- DE-A1- 1 806 964
- DE-A1- 19 726 943
- DE-A1-102004 042 944
- DE-B3-102005 040 495

## Beschreibung

Die vorliegende Erfindung betrifft einen kompakten trockenlaufenden Kolbenkompressor, insbesondere für Nutzfahrzeuge, mit mindestens einem Zylinder zur Kompression von Luft mittels eines zugeordneten Kolbens, der per Elektromotor von einem aus Kurbelwelle und Pleuel bestehenden Kurbeltrieb bewegbar ist, welcher in einem ölbadfreien Kompressorgehäuse über dauergeschmierte Wälzlager drehbar gelagert ist und in Folge des Bewegungszyklus einen gehäuseinternen Kühlluftstrom erzeugt.

Das Einsatzgebiet der vorliegenden Erfindung erstreckt sich vornehmlich auf den Schienenfahrzeug- sowie Nutzfahrzeugbau. Hier kommen als Hilfskompressoren kleine elektromotorisch betriebene Baueinheiten zum Einsatz, welche Druckluft für fahrzeuginterne Verbraucher erzeugen. In der Vergangenheit kamen zu diesem Zwecke vornehmlich ölgeschmierte Kolbenkompressoren zum Einsatz. Neuartige Verdichterkonzepte auf Basis von Kolbenkompressoren lassen auch einen ölfreien Betrieb zu. Anstelle einer Ölbefüllung des Kurbelgehäuses werden die Lagerstellen des Kurbeltriebs hier wälzgelagert und die Wälzlagerungen mit einer örtlichen Dauerschmierung versehen. Der ölfreie Kolbenkompressor wurde insbesondere aus wartungs- und umwelttechnischen Gründen entwickelt.

Aus der DE 10 2004 042 944 A1 geht ein gattungsgemäßer trockenlaufender Kolbenkompressor hervor. Der Kolbenkompressor besteht im Wesentlichen aus einer Verdichtereinheit zur Erzeugung von Druckluft, welche von einer Antriebseinheit zur Erzeugung einer Drehbewegung angetrieben wird. Die Antriebseinheit ist hierbei meist nach Art eines Elektromotors ausgebildet. Innerhalb des Kurbelgehäuses der Verdichtereinheit ist eine Kurbelwelle drehbar gelagert. An der Kurbelwelle sind zwei Pleuel angebracht, die mit zugeordneten Kolben in Verbindung stehen, um die antriebsseitige Drehbewegung in eine Linearbewegung der Kolben umzuwandeln, welche zum Komprimieren von Luft innerhalb zugeordneter Zylinder untergebracht sind. Die Zylinder sind hier in 180°-Stellung am Kurbelgehäuse angebracht. Zur Verbesserung der Kühlung der Zylinder ist ein einlassseitiges Ventil vorgesehen, welches bei einem durch die Bewegung des Kolbens erzeugten Unterdruck im Kurbelgehäuse in seine Offenstellung gelangt. Hierüber wird von außen Kühlluft angesaugt und mindestens ein zweites beabstandet hiervon am Kurbelgehäuse angeordnetes auslassseitiges Ventil gelangt bei einem durch die Bewegung des Kolbens erzeugten Überdruck im Kurbelgehäuse in seine Offenstellung. Hierdurch wird verbrauchte Kühlluft ausgestoßen, so dass in Folge des Bewegungszyklus der Kolben ein interner Kühlluftstrom durch das Kurbelgehäuse fließt.

Zwar wird durch diese technische Lösung ein Kühlluftstrom zur Innenkühlung eines trockenlaufenden Kolbenkompressor genutzt, jedoch ist der angeflanschte Elektromotor separat zu kühlen, was üblicherweise durch ein Lüfterrad am Elektromotor erfolgt. Hierüber kann wiederum aus der Umgebung Feuchtigkeit und Schmutz eindringen. Um dies zu verhindern, erfolgte bislang eine zusätzliche Kapselung des Kolbenkompressors samt Elektromotor, was jedoch den Platzbedarf der Baueinheit erheblich vergrößert.

Aus der CH 504621 A geht ein kompakter trockenlaufender Kolbenkompressor mit einer einzylindrigen Verdichtereinheit hervor, welche trockenlaufend ausgeführt ist. Der Kolbenkompressor ist hermetisch gekapselt. Zur Ableitung der beim Betrieb auftretenden Reibungs- und Verdichtungswärme sowie der Motorverlustwärme wird der Kolbenkompressor von außen her durch einen Lüfter angeblasen.

Aus der DD 238 645 A1 geht im Kontrast zu der vorstehend beschriebenen technischen Lösung des Standes der Technik eine Kompressorkühlung hervor, welche sich eines gehäuseinternen Kühlluftstroms bedient. Erzeugt wird dieser gehäuseinterne Kühlluftstrom mittels eines an der Motorwelle angebrachten Lüfterrades, welches benachbart zu einer Trennwand zwischen einer einem Elektromotor zugeordneten Gehäusehälfte und einer einem Kurbeltrieb des Verdichters zugeordneten Gehäusehälfte angeordnet ist. Während an dieser Stelle der von außen her zugeführte Kühlluftstrom in den Kompressorinnenraum eindringt, wird der aufgeheizte Kühlluftstrom über die zweite Gehäusehälfte nach außen hin abgeführt.

Es ist die Aufgabe der vorliegenden Erfindung, einen kompakten trockenlaufenden Kolbenkompressor zu schaffen, welcher zum Einsatz in verschmutzten Umgebungen geeignet ist und sich durch eine lange Lebensdauer auszeichnet.

Die Aufgabe wird ausgehend von einem Kolbenkompressor gemäß dem Oberbegriff von Anspruch 1 in Verbindung mit dessen kennzeichnenden Merkmalen gelöst. Die nachfolgenden abhängigen Ansprüche geben vorteilhafte Weiterbildungen der Erfindung wieder.

Die Erfindung schließt die technische Lehre ein, dass das Kompressorgehäuse zwei über eine Trennwand getrennte Gehäusehälften umfasst, um innerhalb der ersten Gehäusehälfte den Kurbeltrieb unterzubringen und innerhalb der zweiten Gehäusehälfte den Elektromotor unterzubringen, wobei in der Trennwand ein dem Kurbeltrieb sowie dem Elektromotor gemeinsames Wälzlager eingesetzt ist, welches in dem die erste Gehäusehälfte passierenden Kühlluftstrom liegt. Dabei ist vorgesehen, dass in der Trennwand mindestens eine Öffnung zur Umlenkung von Teilen des Kühlluftstroms der ersten Gehäusehälfte in die zweite Gehäusehälfte vorgesehen ist. Hierdurch kann der Kühlluftstrom gezielt auch in den Bereich der zweiten Gehäusehälfte hinein geleitet werden, so dass die Kühlwirkung mit dieser Maßnahme verbessert werden kann.

Der Vorteil der erfindungsgemäßen Lösung liegt insbesondere darin, dass ein gemeinsames Gehäuse für die Verdichtereinheit sowie den Antrieb geschaffen wird, der eine vollständige Abkapselung gegenüber verschmutzten Umgebungen gewährleistet. Gleichzeitig werden die mit einer solchen Kapselung auftretenden thermischen Probleme insgesamt für Verdichtereinheit und Antriebseinheit mit einem gemeinsamen Kühlluftstrom gelöst. Die erfindungsgemäße Lösung geht von der Erkenntnis aus, dass der abtriebsseitige Kopf von Motorwicklungen die entscheidende Wärmequelle ist, welche sich durch ortsnahe Kühlmaßnahmen in Verbindung mit einem gemeinsamen Gehäuse effizient kühlen lässt. Die erfindungsgemäße Lösung ist optimiert im Hinblick auf die erforderliche Anzahl von Wälzlagern. So kann gemeinsam für den Elektromotor und der Kurbelwellenlagerung ein Wälzlager zum Einsatz kommen. Wird dieses gezielt gekühlt, so wird eine auch für den Elektromotor ausreichende Kühlwirkung erzielt, was durch die Wärmeleitung im Bereich der Trennwand möglich wird.

Die Kurbelwelle ist neben dem in der Trennwand angeordneten Wälzlager zur anderen Seite hin durch ein weiteres Wälzlager drehgelagert. Somit sind insgesamt zwei Wälzlager für die Kurbelwelle ausreichend, um den Kurbeltrieb samt Elektromotor drehzulagern. Das weitere Wälzlager lässt sich dabei in einem in der Grundform flachen Deckel der ersten Gehäusehälfte nach außen hin abgekapselt einsetzen. Durch den flachen Deckel erhöhen sich die äußeren geometrischen Abmessungen des Kolbenkompressors nicht erheblich. Gleichzeitig schafft der flache Deckel eine einfach zu demontierende Zugangsmöglichkeit zum Inneren des Kurbelgehäuses. Das zweite Wälzlager sollte ebenfalls in dem die erste Gehäusehälfte passierenden Kühlluftstrom liegen.

Um die Kompaktheit zu maximieren, wird vorgeschlagen, den Rotor des Elektromotors direkt an einem in die zweite Gehäusehälfte hineinragenden Ende der Kurbelwelle anzubringen. Diese Anbringung kann über einen konischen Flansch mit stirnseitiger Verschraubung erfolgen. Daneben ist es jedoch auch denkbar, Kurbelwelle und Rotor einstückig auszubilden. Dies macht insbesondere dann Sinn, wenn der Elektromotor nach Art eines bürstenlosen Elektromotors ausgeführt ist, dessen Rotor lediglich mit Permanentmagneten zu bestücken ist. Demgegenüber ist der Stator mit elektrischen Spulenwicklungen versehen.

Die für einen derartigen hier vorzugsweise einzusetzenden bürstenlosen Elektromotors erforderliche Kommutierungselektronik lässt sich in einfacher Weise ebenfalls in die zweite Gehäusehälfte integrieren. Vorzugsweise sollte die Kommutierungselektronik auf einer flachbauenden Platine angeordnet sein, welche in den Bereich der Gehäusewandung angeordnet ist. Zur besseren Zugänglichkeit der Kommutierungselektronik kann diese mit einem anschraubbaren Deckel verschlossen sein. Die zweite Gehäusehälfte ist stirnseitig mit einem ebenfalls in der Grundform flachen Deckel verschlossen. Nach der Montage dieses Deckels ist der Innenbereich des Elektromotors für Wartungs- und Reparaturzwecke zugänglich.

Das erfindungsgemäß ausgeführte integrierte Kompressorgehäuse weist im Bereich der ersten Gehäusehälfte ferner eine Öffnung zur lösbaren Anbringung eines vorzugsweise als separates Bauteil ausgeführten Zylinders auf. Durch die separate Ausbildung des Zylinders lässt sich das integrierte Kompressorgehäuse mit den beiden Gehäusehälften gusstechnisch in einfacher Weise vorzugsweise im Leichtmetallguss ausführen.

In Weiterbildung der Erfindung sind in dem Kolbenkompressor Einströmkanäle vorgesehen, deren Querschnitte so variieren, dass die einzelnen Baugruppen mit unterschiedlichen Kühlluftströmen durchströmt werden. Die einzelnen Baugruppen sind hierbei das Kurbelgehäuse, der Wicklungsraum des Elektromotors und die Kommutierungselektronik. Vorteilhaft ist hierbei, dass die entsprechenden Bereiche mit einer ausreichenden Menge an Kühlluft optimal versorgt werden.

Weitere, die Erfindung verbessernden Maßnahmen werden nachstehend gemeinsam mit der Beschreibung eines bevorzugten Ausführungsbeispiels der Erfindung anhand der Figur näher dargestellt.
- Figur 1: zeigt einen Längsschnitt durch einen kompakten trockenlaufenden Kolbenkompressor mit Einströmkanälen.

Gemäß Figur 1 weist der Kompressor einen einzige Zylinder 1 auf, in welchem ein Kolben 2 zum Komprimieren von aus der Umgebung über einen Zylinderdeckel 3 angesaugter Druckluft angeordnet ist. Die lineare Arbeitsbewegung für den Kolben 2 wird über einen Kurbeltrieb erzeugt, welcher im Wesentlichen aus Kurbelwelle 4 mit Pleuel 5 besteht. Die Kurbelwelle 4 ist über zwei Wälzlager 6a und 6b drehbar gegenüber dem Kompressorgehäuse 7 gelagert.

Das Kompressorgehäuse 7 besteht aus einer ersten Gehäusehälfte 8, die das Kurbelgehäuse bildet und einer zweiten Gehäusehälfte 9, die einen Elektromotor 10 beherbergt.

Der Elektromotor 10 ist in diesem Ausführungsbeispiel als bürstenloser Elektromotor ausgeführt und umfasst einen Stator 11 aus Spulenwicklungen mit Eisenkern, der mit einem Permanentmagneten bestückten Rotor 12 zusammenwirkt. Der Rotor 12 des Elektromotors 10 ist an einem in die zweite Gehäusehälfte 9 hineinragenden konischen Ende der Kurbelwelle 4 angeschraubt. Eine Kommutierungselektronik 13 des Elektromotors 10 ist in der Wandung der zweiten Gehäusehälfte 9 integriert. Zur platzsparenden Anordnung ist die Kommutierungselektronik 13 auf einer Platine untergebracht. Die zweite Gehäusehälfte 9 ist mit einem flachen Deckel 14 stirnseitig über einzelne Schrauben verschlossen. Auch die erste Gehäusehälfte 8 weist einen in der Grundform flachen Deckel 15 auf, der diese stirnseitig über Verschraubungen verschließt.

Der Deckel 15 der ersten Gehäusehälfte 8 umfasst einen Sitz für das Wälzlager 6a der Kurbelwelle 4. Das andere Wälzlager 6b der Kurbelwelle 4 ist in einer Trennwand 16 des Kompressorgehäuses 8 platziert. Das Wälzlager 6b ist sowohl zur einseitigen Lagerung der Kurbelwelle 4 als auch zur Lagerung des Rotors 12 des Elektromotors 10 vorgesehen.

Beide Wälzlager 6a und 6b liegen in einem die erste Gehäusehälfte 8 passierenden Kühlluftstrom. Der Kühlluftstrom gelangt ventilgesteuert über einen zylinderseitigen Kanal 17 aufgrund des Bewegungszyklus des Kurbeltriebs in das Innere der ersten Gehäusehälfte 8 und verlässt diese durch eine ventilbeschaltete Öffnung 18. Der Kühlluftstrom wird dabei derart durch die erste Gehäusehälfte 8 geleitet, dass beide Wälzlager 6a und 6b hierdurch gekühlt werden. Zur Umlenkung von Teilen des Kühlluftstroms der ersten Gehäusehälfte 8 in die zweite Gehäusehälfte 9 weist die Trennwand 16 ein Kranz von Öffnungen auf.

Weiterhin sind Einströmkanäle 20 vorgesehen, die über den Kanal 17 mit Luft versorgt werden. Diese Einströmkanäle befördern Kühlluft zu den einzelnen Bauteilen, wobei die Menge an Kühlluft durch die jeweiligen Querschnitte definiert wird. Das Strömen der Luft wird durch die Hohlpfeile in der Figur verdeutlicht.

### Bezugszeichenliste

- **1**: Zylinder
- **2**: Kolben
- **3**: Zylinderkopf
- **4**: Kurbelwelle
- **5**: Pleuel
- **6**: Wälzlager
- **7**: Kompressorgehäuse
- **8**: erste Gehäusehälfte
- **9**: zweite Gehäusehälfte
- **10**: Elektromotor
- **11**: Stator
- **12**: Rotor
- **13**: Kommutierungselektronik
- **14**: Deckel
- **15**: Deckel
- **16**: Trennwand
- **17**: Kanal
- **18**: Öffnung
- **20**: Einströmkanäle

## Patentansprüche

1. Kompakter trockenlaufender Kolbenkompressor mit mindestens einem Zylinder (1) zur Kompression von Luft mittels eines zugeordneten Kolbens (2), der per Elektromotor (10) von einem aus Kurbelwelle (4) und Pleuel (5) bestehenden Kurbeltrieb bewegbar ist, welcher in einem ölbadfreien Kompressorgehäuse (7) über dauergeschmierte Wälzlager (6a, 6b) drehbar gelagert ist, und infolge des Bewegungszyklus einen gehäuseinternen Kühlstrom erzeugt, wobei das Kompressorgehäuse (7) zwei über eine Trennwand (16) getrennte Gehäusehälften (8, 9) umfasst, um innerhalb der ersten Gehäusehälfte (8) den Kurbeltrieb unterzubringen und innerhalb der zweiten Gehäusehälfte (9) den Elektromotor (10) unterzubringen, wobei in die Trennwand (16) ein dem Kurbeltrieb sowie dem Elektromotor (10) gemeinsames Wälzlager (6b) eingesetzt ist, wobei die Kurbelwelle (4) neben dem in der Trennwand (16) angeordneten Wälzlager (6b) zur anderen Seite hin durch ein weiteres Wälzlager (6a) drehgelagert ist, wobei auch der Rotor (12) des Elektromotors (10) über die beiden Wälzlager (6a,6b) der Kurbelwelle (4) mit gelagert ist,
**dadurch gekennzeichnet, dass** der Kurbeltrieb infolge des Bewegungszyklus einen gehäuseinternen Kühlluftstrom erzeugt, der ventilgesteuert über einen zylinderseitigen Kanal (17) in das Innere der ersten Gehäusehälfte (8) gelangt, und diese durch eine ventilbeschaltete Öffnung (18) verlässt, wobei das gemeinsame Wälzlager (6b), in dem die erste Gehäusehälfte (8) passierenden Kühlluftstrom liegt, der über im Kompressorgehäuse (7) angeordnete mehrere Einströmkanäle (20) einströmt, deren Querschnitte so variieren, dass die einzelnen Baugruppen, Kurbelgehäuse, Wicklungsraum des Elektromotors (10) und Kommutierungselektronik mit unterschiedlichen Kühlluftströmen durchströmt werden.

2. Kompakter trockenlaufender Kolbenkompressor nach Anspruch 1,
**dadurch gekennzeichnet, dass** über das im Kühlluftstrom liegende Wälzlager (6b) sowie der Wärmeleitung der Trennwand (16) der in der zweiten Gehäusehälfte (9) untergebrachte abtriebsseitige Wicklungskopf des Elektromotors (10) mit gekühlt wird.

3. Kompakter trockenlaufender Kolbenkompressor nach Anspruch 1,
**dadurch gekennzeichnet, dass** das weitere Wälzlager (6a) in einem in der Grundform flachen Deckel (15) der ersten Gehäusehälfte (8) nach außen hin abgekapselt eingesetzt ist.

4. Kompakter trockenlaufender Kolbenkompressor nach Anspruch 1,
**dadurch gekennzeichnet, dass** das weitere Wälzlager (6a) ebenfalls im die erste Gehäusehälfte (8) passierenden Kühlluftstrom liegt.

5. Kompakter trockenlaufender Kolbenkompressor nach Anspruch 1,
**dadurch gekennzeichnet, dass** der Rotor (12) des Elektromotors (10) direkt an einem in die zweite Gehäusehälfte (9) hineinragenden Ende der Kurbelwelle (4) angebracht ist.

6. Kompakter trockenlaufender Kolbenkompressor nach Anspruch 1,
**dadurch gekennzeichnet, dass** der Elektromotor (10) nach Art eines bürstenlosen Gleichstrommotors ausgeführt ist, dessen Stator (11) aus Spulenwicklungen mit Eisenkern besteht und dessen Rotor (12) mit Permanentmagneten bestückt ist.

7. Kompakter trockenlaufender Kolbenkompressor nach Anspruch 1,
**dadurch gekennzeichnet, dass** eine Kommutierungselektronik (13) des Elektromotors (10) auf einer in der zweiten Gehäusehälfte (9) mit untergebrachten Platine angeordnet ist.

8. Kompakter trockenlaufender Kolbenkompressor nach Anspruch 1,
**dadurch gekennzeichnet, dass** die zweite Gehäusehälfte (9) mit einem in der Grundform flachen Deckel (14) stirnseitig verschlossen ist.

9. Kompakter trockenlaufender Kolbenkompressor nach Anspruch 1,
**dadurch gekennzeichnet, dass** die erste Gehäusehälfte (8) eine Öffnung zur lösbaren Anbringung des als separates Bauteil ausgeführten Zylinders (1) aufweist.

## Claims

1. Compact dry-running piston compressor with at least one cylinder (1) for compressing air by means of an associated piston (2), which can be moved by electric motor (10) by a crank drive consisting of a crankshaft (4) and a connecting rod (5), which is mounted to rotate in a compressor housing (7) with no oil bath by virtue of permanently lubricated roller bearings (6a, 6b), and as a result of the movement cycle produces a cooling flow inside the housing, wherein the compressor housing (7) has two housing halves (8, 9) separated by a partition wall (16) in order to accommodate the crank drive in the first housing half (8) and to accommodate the electric motor (10) in the second housing half (9), wherein a roller bearing (6b) common to both the crank drive and the electric motor (10) is inserted into the partition wall (16), wherein besides the roller bearing (6b) arranged in the partition wall (16) the crankshaft (4) is mounted to rotate, at its other end, by a further roller bearing (6a), and the rotor (12) of the electric motor (10) as well is held by the two roller bearings (6a, 6b) of the crankshaft (40,
**characterised in that** as a result of its movement cycle the crank drive produces a cooling air flow inside the housing, which passes in a valve-controlled manner via a duct (17) on the cylinder side into the first housing half (8) and emerges from it through a valve-switched opening (18), wherein the common roller bearing (6b) lies in the path of the cooling air stream passing through the first housing half (8), which air stream flows in through a plurality of inflow ducts (20) arranged in the compressor housing (7), the cross-section of the said ducts varying in such manner that different cooling air flows pass through the individual assemblies, namely the crankcase, the winding space of the electric motor (10) and the commutating electronics circuit.

2. Compact dry-running piston compressor according to Claim 1,
**characterised in that** the winding head of the electric motor (10) on the drive output side, which is accommodated in the second housing half (9), is cooled by the roller bearing (6b) that lies in the path of the cooling air stream and by the heat conduction through the partition wall (16).

3. Compact dry-running piston compressor according to Claim 1,
**characterised in that** the further roller bearing (6a), which is encapsulated relative to the outside, is held in a cover (15) of the first housing half (8), whose shape is basically flat.

4. Compact dry-running piston compressor according to Claim 1,
**characterised in that** the further roller bearing (6a) also lies in the path of the cooling air stream passing through the first housing half (8).

5. Compact dry-running piston compressor according to Claim 1,
**characterised in that** the rotor (12) of the electric motor (10) is attached on an end of the crankshaft (4) that projects into the second housing half (9).

6. Compact dry-running piston compressor according to Claim 1,
**characterised in that** the electric motor (10) is in the form of a brushless direct-current motor whose stator (11) consists of coil windings with an iron core and whose rotor (12) is fitted with permanent magnets.

7. Compact dry-running piston compressor according to Claim 1,
**characterised in that** a commutation electronics circuit (13) of the electric motor (10) is arranged on a printed circuit board accommodated in the second housing half (9).

8. Compact dry-running piston compressor according to Claim 1,
**characterised in that** the second housing half (9) is closed at its end by a cover (14) whose shape is basically flat.

9. Compact dry-running piston compressor,
**characterised in that** the first housing half (8) has an opening for the detachable fixing of the cylinder (1), which is made as a separate component.

## Revendications

1. Compresseur compact à piston sec, comprenant au moins un cylindre (1) pour comprimer de l'air au moyen d'un piston (2) associé, qui, par un moteur (10) électrique, peut être déplacé par un mécanisme à manivelle, qui est constitué d'un arbre (4) à manivelle et d'une bielle (5) et qui est monté tournant par des paliers (6a, 6b) à roulement à graissage permanent dans une carcasse (7) de compresseur sans bain d'huile et, en raison du cycle de déplacement, produit un courant de refroidissement interne à la carcasse, la carcasse (7) du compresseur comprenant deux demi-carcasses (8, 9) séparées par une cloison (16), afin de loger le mécanisme à manivelle à l'intérieur de la première moitié (8) de la carcasse et le moteur (10) électrique à l'intérieur de la deuxième moitié (9) de la carcasse, dans lequel il est inséré, dans la cloison (16), un palier (6b) à roulement commun au mécanisme à manivelle, ainsi qu'au moteur (10) électrique, l'arbre (4) à manivelle étant monté tournant, outre par le palier (6b) à roulement monté dans la cloison (16), de l'autre côté, par un autre palier (6a) à roulement, le rotor (10) du moteur (10) électrique étant monté également par les deux paliers (6a, 6b) à roulement de l'arbre (4) à manivelle,
**caractérisé en ce que** le mécanisme à manivelle produit, en raison du cycle de déplacement, un courant d'air de refroidissement interne à la carcasse, qui, commandé par soupape, arrive, par l'intermédiaire d'un canal (17) du côté du cylindre, à l'intérieur de la première moitié (8) de la carcasse et quitte celle-ci par une ouverture (18) à commande par soupape, le palier (6b) à roulement commun, dans lequel se trouve le courant d'air de refroidissement passant dans la première moitié (8) de la carcasse, affluant par plusieurs canaux (20) d'entrée, qui sont montés dans la carcasse (7) du compresseur et dont les sections transversales varient, de manière à ce que les divers modules, carter de la manivelle, espace d'enroulement du moteur (10) électrique et électronique de commutation, soient traversés par des courants d'air de refroidissement différents.

2. Compresseur compact à piston sec suivant la revendication 1,
**caractérisé en ce que** la tête d'enroulement du côté mené du moteur (10) électrique, qui est logée dans la deuxième moitié (9) de la carcasse, est refroidie par le palier (6b) à roulement se trouvant dans le courant d'air de refroidissement, ainsi que par la conduction de la chaleur de la cloison (16).

3. Compresseur compact à piston sec suivant la revendication 1,
**caractérisé en ce que** l'autre palier (6a) à roulement est inséré, en étant encapsulé vers l'extérieur, dans un couvercle (15) de forme de base plate de la première moitié (8) de la carcasse.

4. Compresseur compact à piston sec suivant la revendication 1,
**caractérisé en ce que** l'autre palier (6a) à roulement se trouve également dans le courant d'air de refroidissement passant dans la première moitié (8) de la carcasse.

5. Compresseur compact à piston sec suivant la revendication 1,
**caractérisé en ce que** le rotor (12) du moteur (10) électrique est mis directement sur une extrémité de l'arbre (4) à manivelle pénétrant dans la deuxième moitié (9) de la carcasse.

6. Compresseur compact à piston sec suivant la revendication 1,
**caractérisé en ce que** le moteur (10) électrique est réalisé à la manière d'un moteur à courant continu sans balai, dont le stator est constitué d'enroulements de bobine à noyau de fer et dont le rotor (12) est équipé d'aimants permanents.

7. Compresseur compact à piston sec suivant la revendication 1,
**caractérisé en ce qu'**une électronique (13) de commutation du moteur (10) électrique est montée sur une platine logée dans la deuxième moitié (9) de la carcasse.

8. Compresseur compact à piston sec suivant la revendication 1,
**caractérisé en ce que** la deuxième moitié (9) de la carcasse est fermée du côté frontal par un couvercle (14) de forme de base plate.

9. Compresseur compact à piston sec suivant la revendication 1,
**caractérisé en ce que** la première moitié (8) de la carcasse a une ouverture pour mettre, de manière amovible, le cylindre (1) réalisé sous la forme d'une pièce distincte.
